# EUROPÄISCHE PATENTSCHRIFT

(11) **EP 0 178 638 B1**
(45) Veröffentlichungstag und Bekanntmachung des Hinweises auf die Patenterteilung: **15.04.1992**
(21) Anmeldenummer: 85113087.2
(22) Anmeldetag: 15.10.1985
(51) Int. Cl.: H01Q 25/02

(54) **Leitungsgespeiste phasengesteuerte Antenne**
Line-fed phased array antenna
Antenne à commande de phase alimentée par lignes

(30) Priorität: 18.10.1984 DE 3438261
(43) Veröffentlichungstag der Anmeldung: 23.04.1986
(73) Patentinhaber: SIEMENS AKTIENGESELLSCHAFT, 80333 München (DE)
(72) Erfinder: Brunner, Anton, Dipl.-Ing., D-8130 Starnberg/Wangen (DE); Köthmann, Wolfgang, Dr. Ing., D-8132 Traubing (DE)

(56) Entgegenhaltungen:
- FR-A- 1 470 437
- US-A- 3 711 858
- NACHRICHTENTECHNISCHE ZEITSCHRIFT, N.T.Z., Band 28, Nr. 9, 1975, Seiten 316-318, V.D.E. Verlag, Berlin, DE; D. LOVIS: "Fully filled phase array antennas with statistically arranged subarrays"
- NACHRICHTENTECHNISCHE ZEITSCHRIFT N.T.Z., Band 29, Heft 9, 1976, Seiten 678-682, V.D.E. Verlag, Berlin, DE; A. SCHROTT et al.: "Das Antennensystem der Deutschen Experimentellen Schiffsstation [DES]"
- NTZ, Band 21, Nr. 10, 1968, S. 631-634, V.D.E. Verlag, Berlin, DE, H. ÖTTL.

## Beschreibung

Die Erfindung bezieht sich auf eine leitungsgespeiste phasengesteuerte Antenne mit einer Vielzahl von Einzelstrahlern, die in einer in bezug auf eine Symmetrielinie symmetrisch ausgebildeten Fläche angeordnet sind, zur Erzeugung eines Summendiagramms und eines Differenzdiagramms, das durch gegenphasige Amplitudenbelegung der Einzelstrahler auf beiden Seiten der Symmetrielinie erzeugt wird, wobei entlang dieser Symmetrielinie noch eine Übergangszone zwischen den gegenphasigen Amplitudenbelegungen vorgesehen ist.

Elektronisch phasengesteuerte Antennen lassen sich wie übliche Radarantennen, die mit einem Primärstrahlersystem und einem Parabolreflektor ausgestattet sind, zur Erhöhung der Genauigkeit der Zielortung und zur Zielverfolgung im sogenannten Monopulsverfahren betreiben, bei dem ein Summendiagramm und gewöhnlich zwei Differenzdiagramme für die Azimutebene und die Elevationsebene benutzt werden. Zur Ermöglichung einer flachen Bauweise und zur Optimierung der Amplitudenbelegung und damit der Nebenzipfeldämpfung im Summendiagramm wird bei phasengesteuerten Antennen häufig die Leitungsspeisung angewandt, bei der jeder der Einzelstrahler über eine zu einem Verteilernetz gehörende Leitung angesteuert wird. Damit ist die für das Summendiagramm optimale Amplitudenbelegung über die Antennenfläche betragsmäßig allerdings auch für die Azimut- und Elevationsdifferenzdiagramme wirksam, für die sie nicht mehr optimal ist, sondern relativ hohe, von der Antennenachsrichtung aus nur langsam abfallende Nebenzipfel erzeugt.

Eine weitgehende Optimierung der Summen- und Differenz-Amplitudenbelegung kann bei Verwendung des Strahlungsspeisungsprinzips durch besondere Maßnahmen am Vierfach-Primärstrahler erreicht werden. Nachteilig ist aufgrund der Strahlungsspeisung die große Bautiefe der phasengesteuerten Antennenanordnung sowie die begrenzte Genauigkeit für das Erreichen einer Soll-Belegung, wie sie für einen maximalen Nebenzipfelpegel von z.B. -40 dB erforderlich ist.

Aus dem Aufsatz von H.Öttl und L.Thomanek: "Monopuls-Antenne der Bodenstation für Satellitenfunk der Deutschen Versuchsanstalt für Luft- und Raumfahrt e.V." in der Zeitschrift "NTZ" 1968, Heft 10, S.631-634 ist eine leitungsgespeiste phasengesteuerte Antenne mit einer Anzahl von in einer symmetrischen Fläche angeordneten Einzelstrahlern zur Erzeugung eines Summendiagramms und zweier Differenzdiagramme bekannt, die durch gegenphasige Amplitudenbelegungen der Einzelstrahler auf den beiden Seiten zweier Symmetrielinien erzeugt werden. Die beiden Symmetrielinien teilen die Antennenfläche in vier Quadranten auf. Entlang dieser Symmetrielinien ist bei der Erzeugung der Differenzdiagramme noch eine Verzahnung der gegenphasigen Amplitudenbelegungen vorgesehen. Die Verzahnung ergibt sich dadurch, daß die beiden Symmetrielinien zwischen den Quadranten mit Einzelstrahlern bestückt sind und in abwechselnder Reihenfolge zu den benachbarten Quadranten gehören. Diese Phasenverzahnung für die Differenzdiagrammbildung trägt zur Verbesserung des Nebenzipfelverhaltens und der Unterdrückung von Diagrammschultern im Differenzdiagramm bei. Mit der bei dieser Monopuls-Antenne angewandten Phasenverzahnung lassen sich allerdings keine optimierten Summen-, Azimutdifferenz- und Elevationsdifferenzdiagramme bei phasengesteuerten Antennenanordnungen mit sehr vielen Einzelstrahlern bilden.

Ein Anwenden von drei getrennten Verteilersystemen für optimierte Summen-, Azimutdifferenz- und Elevationsdifferenzkanäle benötigt drei Eingänge pro Einzelstrahler mit großen Impedanz-, Verkopplungs- und Verlustproblemen.

Aufgabe der Erfindung ist es, ohne ein solches Dreifach-Verteilersystem und damit ohne den damit verbundenen Aufwand und die sich durch diesen zusätzlichen Aufwand ergebenden Schwierigkeiten bei einer mit sehr vielen Einzelstrahlern ausgestatteten, leitungsgespeisten phasengesteuerten Antenne eine Differenzbelegung zu erreichen, die weitgehend an die optimale Form (Bayliss) angepaßt ist und eine hohe Nebenzipfeldämpfung aufweist. Dabei soll die Summenbelegung ihre ursprüngliche optimale Form beibehalten.

Gemäß der Erfindung, die sich auf eine leitungsgespeiste phasengesteuerte Antenne der eingangs genannten Art bezieht, wird diese Aufgabe dadurch gelöst, daß die Übergangszone zu beiden Seiten der Symmetrielinie gleich breit ausgebildet ist und auf jeder Seite aus mehreren nebeneinander parallel zur Symmetrielinie verlaufenden Einzelstrahlerstreifen besteht und daß, ausgehend von jedem der beiden Ränder der Übergangszone bis zur Symmetrielinie, die Anzahl der jeweils gegenphasig erregten Einzelstrahler in einem Streifen in bezug zur Anzahl aller Einzelstrahler in diesem Streifen von 0 % an jedem Rand bis 50 % an der Symmetrielinie in gleicher Weise zunimmt. Durch geeignete Ausbildung der Übergangszone läßt sich ein stetiger Amplitudenübergang zwischen den beiden Antennenhälften erreichen, so daß sich die optimale Differenzbelegung zumindest angenähert unter Beibehaltung der optimalen Summenbelegung erreichen läßt.

In vorteilhafter Weise sind die gegenphasig erregten Einzelstrahler in den parallel zur Symmetrielinie nebeneinander verlaufenden Streifen statistisch verteilt.

Die Übergangszone kann auch so ausgebildet werden, daß entlang der Symmetrielinie periodisch und abwechselnd einmal auf der einen Seite und dann wieder auf der anderen Seite der Symmetrielinie Bereiche vorgesehen sind, in welchen die Einzelstrahler gegenphasig erregt sind.

In vorteilhafter Weise haben in diesem Fall die gegenphasigen Einzelstrahlerbereiche die Form von gleichschenkeligen Dreiecken, deren Grundlinien mit der Symmetrielinie der Antennenfläche zusammenfallen. Der Flächenanteil der gegenüberliegenden gegenphasigen Hälfte wächst in diesem Fall keilförmig und damit stetig an. Die Amplitude des Differenzbelegungsdiagramms geht in diesem Fall vor der Symmetrielinie langsam zurück und überschreitet an der Symmetrielinie den Nullwert mit endlicher Steigung.

Die Zunahme der relativen Anzahl der jeweils in einem parallel zur Symmetrielinie verlaufenden Streifen gegenphasig erregten Einzelstrahler von 0 % an den Rändern bis 50 % an der in der Mitte der Übergangszone verlaufenden Symmetriellinie kann linear, aber auch nichtlinear sein.

Zur Erzeugung eines ersten Differenzdiagramms im Azimut und eines zweiten Differenzdiagramms in der Elevation sind eine senkrecht verlaufende und eine waagrecht verlaufende Symmetrielinie vorhanden, welche die Antennenfläche in vier Quadranten aufteilen. Zu diesen Quadranten gehören allerdings nicht diejenigen Einzelstrahler, die entlang den jeweiligen Symmetrielinien in den Übergangszonen gegenphasig erregt sind, wogegen diejenigen Einzelstrahler dazugehören, die gleichphasig entlang den jeweiligen Symmetrielinien in den Übergangszonen auf der anderen Seite dieser SYMMETRIELINIEN liegen. Zur Bildung des Differenzdiagramms im Azimut sind die beiden im wesentlichen links von der senkrechten Symmetrielinie liegenden Quadranten zu den beiden anderen Quadranten gegenphasig belegt, wogegen zur Bildung des Differenzdiagramms in der Elevation die beiden im wesentlichen oberhalb der waagrechten Symmetrielinie liegenden Quadranten zu den beiden anderen Quadranten gegenphasig erregt werden. Zur Erzeugung des Summendiagramms sind alle Einzelstrahler der Antennenfläche gleichphasig bzw. bei Strahlauslenkung mit einer linearen Phasenprogression erregt.

Eventuell auftretende kleine Orientierungsfehler der Azimut- und/oder der Elevationsachse der phasengesteuerten Antenne lassen sich durch geringe axiale Verdrehung der Antenne korrigieren. Die gegenphasigen periodischen Einzelstrahlerbereiche entlang der Symmetrielinien lassen sich auch so gestalten und/oder verteilen, daß keine Orientierungsfehler der Azimut- und/oder der Elevationsachse auftreten.

Die Erfindung wird im folgenden anhand von sechs Figuren näher erläutert. Es zeigen
Fig. 1 ein Summenbelegungsdiagramm und zwei verschiedene Differenzbelegungsdiagramme,
Fig. 2 eine Quadrantenaufteilung bei einer phasengesteuerten Antenne nach der Erfindung zur Erzeugung nebenzipfelarmer Differenzdiagramme,
Fig. 3 die Quadrantenzuordnung der Einzelstrahler bei einer Anordnung nach Fig. 2,
Fig. 4 bei einer phasengesteuerten Antenne nach der Erfindung eine Quadrantenaufteilung durch achsensymmetrische Trennlinien,
Fig. 5 eine Hälftenzuordnung der Einzelstrahler bei einer erfindungsgemäßen Antenne, bei der die gegenphasig erregten Einzelstrahler in der Übergangszone statistisch verteilt sind.
Fig. 6 ein vorteilhaftes Speisungsprinzip für eine gemäß der Erfindung ausgeführte phasengesteuerte Antenne mit vier Quadranten.

Fig. 1 zeigt die Amplitudenbelegungen Σ, Δₒ und Δ_{K} zur Erzeugung eines optimalen Summendiagramms und zweier verschiedener Differenzdiagramme in einer Ebene. Bei leitungsgespeisten phasengesteuerten Antennen weist jeder Einzelstrahler eine bestimmte relative Amplitude auf, die für den Summen- und den Differenzfall festliegt. Im Differenzfall wird an der Symmetrielinie der Antennenfläche ein Phasensprung von 180° erzwungen, wodurch zwar ein scharfes Minimum in der Hauptstrahlrichtung aber gleichzeitig eine sehr langsam abfallende äußere Diagrammflanke mit hohen Nebenzipfeln erzeugt wird. In Fig. 1 ist diese Differenzbelegung Δₒ strichpunktiert dargestellt. Durch einen stetigen Übergang zwischen den beiden antisymmetrischen Hälften kann die Differenzbelegung weitgehend an die optimale Form (Bayliss) angeglichen werden und die Nebenzipfeldämpfung dadurch erhöht werden. Diese günstige Differenzbelegung ist in Fig. 1 mit Δ_{K} bezeichnet. Die Summenbelegung Σ muß jedoch ihre ursprüngliche optimale Form beibehalten.

Die in Fig. 1 dargestellten Belegungen Σ und Δ_{K} gelten für eine darunter in Fig. 2 dargestellte, entsprechend der Erfindung ausgebildete, phasengesteuerte Antennenfläche einer phasengesteuerten Monopulsantenne, welche ein Differenzdiagramm sowohl in der Azimut- als auch in der Elevationsebene erzeugen soll. Die Differenzbelegung muß sowohl in der Azimut- als auch in der Elevationsebene verbessert werden, d.h. es muß sowohl über eine vertikale Symmetrielinie 1 als auch über eine horizontale Symmetrielinie 4 der Antenne hinweg ein stetiger Übergang zwischen den gegenphasigen Hälften geschaffen werden. Diesen stetigen Amplitudenübergang zwischen den jeweiligen Antennenhälften, d.h. zwischen den vier Quadranten einer phasengesteuerten Antennenfläche kann man entsprechend der Fig. 2 durch einen "stetigen Flächenübergang" in zwei Übergangszonen Üᵥ und Ü_{H} zwischen den Quadranten A,B,C und D erzeugen. Zur Bildung des Differenzdiagramms im Azimut werden die beiden aus den Quadranten A und C bestehenden Hälften gegen die aus den beiden Quadranten B und D zusammengesetzten Hälften gegenphasig belegt. Zur Bildung des Differenzdiagramms in der Elevation wird dagegen die aus den beiden Quadranten A und B bestehende Antennenhälfte gegen die aus den beiden Quadranten C und D zusammengesetzte Antennenhälfte gegenphasig erregt.

Der Quadrant A reicht beispielsweise mit seinen beiden dreiecksförmig ausgebildeten Bereichen 3 noch über die Symmetrielinie 1 hinweg, wogegen die ebenfalls dreiecksförmigen Bereiche 2, die links von der Symmetrielinie 1 liegen, zum Quadranten B gehören. Die Bereiche 2 werden somit im Vergleich zu dem größten Teil des Quadranten A, obwohl sie links von der Symmetrielinie 1 liegen, gegenphasig gegenüber den Einzelstrahlern des Quadranten A und gleichphasig mit den Einzelstrahlern des Quadranten B betrieben. Die mit 5 bezeichnete Linie bildet somit eine Trennlinie zwischen den beiden Quadranten A und B. Zwischen den Quadranten A und C verläuft die Trennlinie 6, zwischen den Quadranten C und D die Trennlinie 7 und zwischen den Quadranten B und D die Trennlinie 8. Die Spitzen der zickzackförmigen Trennlinien 5 und 7 begrenzen die vertikal verlaufende Übergangszone Üᵥ und die ebenfalls zickzackförmigen Trennlinien 6 und 8 schließen mit ihren Spitzen die horizontal verlaufende Übergangszone Ü_{H} ein. Durch den aufgrund der Dreiecksform der Bereiche 2 und 3 keilförmig und damit stetig anwachsenden Flächenteil der gegenüberliegenden gegenphasigen Hälften der Antennenfläche geht entsprechend der Kurve Δ_{K} in Fig. 1 die Amplitude langsam zurück und überschreitet an der Symmetrielinie den Nullwert mit endlicher Steigung.

Im einzelnen kann der in Fig. 1 dargestellte Kurvenverlauf Δ_{K} durch die den gegenphasigen Einzelstrahlerbereichen 2 und 3 gegebene geometrische Form, die vom Dreieck abweichen kann, gestaltet und optimiert werden. Derartige Abweichungen sind in der kreisförmig umringten Einzelheit VAR in Fig. 2 dargestellt.

Fig. 3 zeigt, wie die diskreten Einzelstrahler der phasengesteuerten Antenne nach Fig. 2 den einzelnen Quadranten A,B,C und D zugeordnet sind. Es ist hierbei nicht die gesamte Antennenfläche nach Fig. 2 dargestellt, sondern lediglich ein zentraler Bereich davon. Die Einzelstrahler des Quadranten A sind durch kleine senkrechte Striche, die Einzelstrahler des Quadranten B durch kleine Kreuze, die Einzelstrahler des Quadranten C durch kleine Ringe und die Einzelstrahler des Quadranten D in kleinen waagrechten Strichen dargestellt. Die Einzelstrahler sind in senkrechten Spalten und waagrechten Reihen angeordnet. Für den Fall der Summendiagrammbildung sind alle Einzelstrahler aller vier Quadranten A,B,C und D gleichphasig bzw. bei Strahlauslenkung mit linearer Phasenprogression erregt, so daß die Grenzen zwischen den Quadranten A bis D unwirksam sind. Im Azimut-Differenzfall sind die Einzelstrahler der Quadranten A und C gegenphasig zu den Einzelstrahlern der Quadranten B und D, im Elevations-Differenzfall die Einzelstrahler der Quadranten A und B gegenphasig zu den Einzelstrahlern der Quadranten C und D erregt. Die aus den beiden Teilen 5 und 7 (Fig. 2) zusammengesetzte Trennlinie zwischen der rechten und linken bzw. die aus den beiden Teilen 6 und 8 zusammengesetzte Trennlinie zwischen der oberen und unteren Antennenhälfte verläuft periodisch, so daß bei Annähern und Überschreiten der Symmetrieachsen 1 bzw. 4 der zur jeweils gegenüberliegenden Hälfte gehörende Einzelstrahleranteil monoton wächst. Dieser Sachverhalt geht aus Fig.2 hervor.

Eventuell auftretende kleine Orientierungsfehler der Azimut-/Elevationsachse lassen sich durch eine besondere Wahl der Trennlinien zwischen den Antennenhälften vermeiden. Eine Aufteilung der Quadranten A,B,C und D durch achsensymmetrische Trennlinien 5,6,7 und 8 ist in Fig.4 dargestellt.

Fig. 5 zeigt, wie die diskreten Einzelstrahler einer zur Erzeugung des Differenzdiagramms in zwei Hälften gegenphasig belegten, phasengesteuerten Antenne mit Leitungsspeisung diesen beiden Hälften zugeordnet sind. Die Einzelstrahler der linken Hälfte sind durch kleine Kreuze (positive Phasenpolarität) und diejenigen der rechten Hälfte durch kleine waagrechte Striche (negative Phasenpolarität) dargestellt. Die Übergangszone Üᵥ erstreckt sich links und rechts einer vertikalen Symmetrielinie 1 gleich weit nach links und nach rechts. Die Einzelstrahler sind in senkrechten Spalten und waagrechten Reihen angeordnet. Für den Fall der Summendiagrammbildung sind alle Einzelstrahler beider Hälften gleichphasig bzw. bei Strahlauslenkung mit linearer Phasenprogression erregt, so daß die Grenze, d.h. die Übergangszone Üᵥ, zwischen den beiden Antennenhälften unwirksam wird. Im Differenzfall ist die sich links und rechts entlang der Symmetrielinie 1 erstreckende Übergangszone Üᵥ so ausgebildet, daß entlang ihrem linken Rand alle Einzelstrahler in einem senkrechten Streifen positive Phasenpolarität und entlang ihrem rechten Rand alle Einzelstrahler in einem senkrecht verlaufenden Streifen negative Phasenpolarität aufweisen. Wandert man vom linken Rand in die Mitte der Übergangszone Üᵥ, so nimmt in den senkrechten Streifen (Spalten) die Anzahl der negativ phasenpolarisierten Einzelstrahler zu, wogegen bei Wanderung vom rechten Rand in die Mitte der Übergangszone die Anzahl der positiv phasenpolarisierten Einzelstrahler pro Streifen (Spalte) zunimmt. Unmittelbar an der Symmetrielinie 1 existieren etwa genauso viele positiv wie negativ phasenpolarisierte Einzelstrahler in einem senkrechten Streifen. In den einzelnen Streifen (Spalten) sind die jeweils gegenphasig erregten Einzelstrahler statistisch verteilt. Es ergibt sich eine Übergangszone mit statistischer Verteilung der gegenphasigen Einzelstrahler, wobei die Dichte der jeweils gegenphasig erregten Einzelstrahler von den beiden Rändern bis zur Symmetrielinie 1 in der Mitte der Übergangszone Üᵥ zunimmt. Durch eine derartige Ausbildung der Übergangszone Üᵥ ergibt sich ein fast optimales Differenzbelegungsdiagramm. Selbstverständlich läßt sich dieses Prinzip der statischen Verteilung auch bei einer Antenne mit Differenzdiagrammen in zwei Ebenen anwenden. In diesem Fall sind vier Quadranten vorgesehen, die durch Übergangszonen entlang zweier gekreuzter Symmetrielinien getrennt sind.

Fig. 6 zeigt das Ausführungsbeispiel eines Speiseprinzips für eine phasengesteuerte Monopulsantenne für nebenzipfelarme Differenzdiagramme nach der Erfindung. Die Speisung der vier aufgefiederten Quadranten A,B,C und D erfolgt hierbei durch vertikale Verteilerleitungen V_{S}, die jeweils die Einzelstrahler in einer Spalte eines der Quadranten A bis D bedienen und ihrerseits an vier den vier Quadranten A bis D zugeordneten Horizontalverteilern V_{A}, V_{B}, V_{C} und V_{D} zusammengefaßt werden. In der vertikal verlaufenden Übergangszone gehören die in den Spalten liegenden Strahlerelemente, je nach dem, ob sie rechts oder links der zickzackförmig verlaufenden Trennlinie 5,7 liegen, der rechten, aus den beiden Quadranten B und D bestehenden Antennenhälfte oder der linken, aus den beiden Quadranten A und C zusammengesetzten Antennenhälfte an. Deshalb überlappen sich die zu den verschiedenen Quadranten A,B,C und D verlaufenden Verteilerleitungen V_{S} im Erstreckungsbereich der Trennlinie 5,7. In diesem Erstreckungsbereich laufen dann zwei vertikale Verteilerleitungen V_{S} pro Spalte parallel. In Fig. 6 sind diese parallel zueinander verlaufenden, vertikalen Verteilerleitungen V_{S} durch nebeneinanderlaufende, durchgehende bzw. gestrichelte Linien angedeutet, die aber jeweils nur an die zu ihrem Quadranten A,B,C oder D gehörenden Einzelstrahler angekoppelt sind. Die Strahlerankopplungen sind durch Querstriche an den senkrechten Verteilerleitungen V_{S} angedeutet.

Bei Ausführung der Verteilerleitungen V_{S} in Triplate-oder Microstriptechnik lassen sich die beiden zu einer Spalte gehörigen Verteilerleitungen V_{S} platzsparend Rücken-an-Rücken zueinander anordnen. Gegebenenfalls lassen sich die beiden Verteilerleitungen in der vertikal verlaufenden Übergangszone auch auf einer gemeinsamen Trägerplatte anordnen oder die Trägerplatte ist aufgeteilt auf für die rechte bzw. linke Hälfte zuständige Teile, die dann vom Verteiler für die Quadranten A,B bzw. C,D gespeist werden. Die Ausgänge a,b,c, und d der horizontal verlaufenden Verteiler V_{A}, V_{B}, V_{C} und V_{D} werden in der üblichen Weise an einem Monopulskomparator K zum Summenkanal Σ, Azimutdifferenzkanal Δ_{Az} und Elevationsdifferenzkanal Δ_{EL} zusammengefaßt. In zweckmäßiger Weise wird man die horizontal verlaufenden Verteiler V_{A} bis V_{D} mehr in der Mitte der Quadranten A bis D oder in der Mitte der gesamten Antenne anordnen, um die Leitungslängen zwischen den Einzelstrahlern und dem Komparator K zu reduzieren.

Die Zuordnung der Verteilerleitungen V_{S} zur horizontalen oder vertikalen Ebene läßt sich vertauschen, so daß die Verteilerleitungen nicht mehr die Spalten sondern die Reihen versorgen und somit horizontal verlaufen.

Eine vorteilhafte Weiterbildung des Prinzips nach der Erfindung besteht darin, daß auch im äußeren Bereich der Differenzbelegung nach Fig.1 eine Korrektur vorgenommen wird. Dazu werden auch im äußeren Teil der Quadranten A,B,C und D Einzelstrahler vom Verteiler des Nachbarquadranten gespeist. Es werden dann auch Einzelstrahler in von den Symmetrielinien weiter entfernt liegenden Bereichen der Hälften der Antennenfläche gegenphasig erregt.

## Patentansprüche

1. Leitungsgespeiste phasengesteuerte Antenne mit einer Vielzahl von Einzelstrahlern, die in einer in bezug auf eine Symmetrielinie (1) symmetrisch ausgebildeten Fläche angeordnet sind, zur Erzeugung eines Summendiagramms und eines Differenzdiagramms, das durch gegenphasige Amplitudenbelegung der Einzelstrahler auf beiden Seiten der Symmetrielinie erzeugt wird, wobei entlang dieser Symmetrielinie noch eine Übergangszone (Ü_{V}) zwischen den gegenphasigen Amplitudenbelegungen vorgesehen ist,
**dadurch gekennzeichnet,**
daß die Übergangszone (Ü_{V}) zu beiden Seiten der Symmetrielinie (1) gleich breit ausgebildet ist und auf jeder Seite aus mehreren nebeneinander parallel zur Symmetrielinie verlaufenden Einzelstrahlerstreifen besteht und daß, ausgehend von jedem der beiden Ränder der Übergangszone bis zur Symmetrielinie, die Anzahl der jeweils gegenphasig erregten Einzelstrahler in einem Streifen in Bezug zur Anzahl aller Einzelstrahler in diesem Streifen von 0 % an jedem Rand bis 50 % an der Symmetrielinie in gleicher Weise zunimmt.

2. Antenne nach Anspruch 1,
**dadurch gekennzeichnet,**
daß die gegenphasig erregten Einzelstrahler in den parallel zur Symmetrielinie (1) verlaufenden Streifen statistisch verteilt sind.

3. Antenne nach Anspruch 1,
**dadurch gekennzeichnet,**
daß die Übergangszone (Ü_{V}) derart ausgebildet ist, daß entlang der Symmetrielinie (1) periodisch und abwechselnd einmal auf der einen Seite und dann wieder auf der anderen Seite der Symmetrielinie Bereiche (2,3) vorgesehen sind, in welchen die Einzelstrahler gegenphasig belegt sind.

4. Antenne nach Anspruch 3,
**dadurch gekennzeichnet,**
daß die Bereiche (2,3) die Form von gleichschenkeligen Dreiecken haben, deren Grundlinien mit der Symmetrielinie (1) zusammenfallen.

5. Antenne nach einem der Ansprüche 1 bis 3,
**dadurch gekennzeichnet,**
daß die Zunahme des Anteils der jeweils in einem parallel zur Symmetrielinie (1) verlaufenden Streifen gegenphasig erregten Einzelstrahler von 0 % an den Rändern bis 50 % an der Symmetrielinie linear ist.

6. Antenne nach einem der Ansprüche 1 bis 3,
**dadurch gekennzeichnet,**
daß die Zunahme des Anteils der jeweils in einem parallel zur Symmetrielinie (1) verlaufenden Streifen gegenphasig erregten Einzelstrahler von 0 % an den Rändern bis 50 % an der Symmetrielinie nichtlinear ist.

7. Antenne nach einem der vorhergehenden Ansprüche,
**dadurch gekennzeichnet,**
daß zur Erzeugung eines ersten Differenzdiagramms im Azimut und eines zweiten Differenzdiagramms in der Elevation eine senkrecht verlaufende (1) und eine waagrecht verlaufende Symmetrielinie (4) vorhanden sind, welche jeweils beidseitig eine Übergangszone (Ü_{V}, Ü_{H}) aufweisen und die Antennenfläche in vier Quadranten (A,B,C,D) aufteilen, zu denen allerdings jeweils nicht diejenigen Einzelstrahler gehören, die entlang den jeweiligen Symmetrielinien in den Übergangszonen (U_{V}, U_{H}) gegenphasig erregt sind, wogegen diejenigen Einzelstrahler dazugehören, die gleichphasig erregt entlang den jeweiligen Symmetrielinien in den Übergangszonen (Ü_{V}, Ü_{H}) auf der anderen Seite dieser Linien liegen, daß zur Bildung des Differenzdiagramms im Azimut die beiden links von der senkrechten Symmetrielinie (1) liegenden Quadranten (A,C) zu den beiden anderen Quadranten (B,D) und zur Bildung des Differenzdiagramms in der Elevation die beiden oberhalb der waagrechten Symmetrielinie liegenden Quadranten (A,B) zu den beiden anderen Quadranten (C,D) gegenphasig erregt sind, und daß zur Erzeugung des Summendiagramms alle Einzelstrahler der Antennenfläche gleichphasig bzw. bei Strahlauslenkung mit einer linearen Phasenprogression erregt sind.

8. Antenne nach einem der vorhergehenden Ansprüche,
**dadurch gekennzeichnet,**
daß auftretende kleine Orientierungsfehler der Azimut- und/oder der Elevationsachse durch eine axiale Ausrichtungsänderung der Antennenfläche korrigiert sind.

9. Antenne nach Anspruch 3,
**dadurch gekennzeichnet,**
daß die gegenphasigen, periodischen Einzelstrahlerbereiche (2,3) entlang der Symmetrielinien (1) so geformt und/oder verteilt sind, daß keine Orientierungsfehler der Azimut und/oder der Elevationsachse auftreten.

10. Antenne nach einem der vorhergehenden Ansprüche,
jedoch ohne Anspruch 7,
**dadurch gekennzeichnet,**
daß bei Anordnung der Einzelstrahler in horizontalen Reihen und vertikalen Spalten für den Fall der Aufteilung der Antennenfläche in zwei Hälften für jede dieser Hälften vertikal verlaufende Verteilerleitungen vorgesehen sind, die jeweils eine Spalte einer Hälfte versorgen und ihrerseits an zwei den beiden Hälften zugeordneten Horizontalverteilern zusammengefaßt sind.

11. Antenne nach Anspruch 7,
**dadurch gekennzeichnet,**
daß bei Anordnung der Einzelstrahler in horizontalen Reihen und vertikalen Spalten für jeden Quadranten (A,B,C,D) vertikal verlaufende Verteilerleitungen (V_{S}) vorgesehen sind, die jeweils eine Spalte eines Quadranten versorgen und ihrerseits an vier den vier Quadranten zugeordneten Horizontalverteilern (V_{A}, V_{B}, V_{C}, V_{D}) zusammengefaßt sind, die sich paarweise überlappen, und zwar in der Übergangszone zu beiden Seiten der senkrechten Symmetrielinie (1).

12. Antenne nach einem der Ansprüche 10 und 11,
**dadurch gekennzeichnet,**
daß bei Ausführung der Verteilerleitungen (V_{S}) in Triplate- oder Microstriptechnik die beiden zu einer Spalte gehörenden Verteilerleitungen Rücken an Rücken zueinander angeordnet sind.

13. Antenne nach einem der Ansprüche 10 und 11,
**dadurch gekennzeichnet,**
daß bei Ausführung der Verteilerleitungen (V_{S}) in Streifenleitertechnik die Verteilerleitungen auf einer gemeinsamen Trägerplatte angeordnet sind.

14. Antenne nach einem der Ansprüche 10 und 11,
**dadurch gekennzeichnet,**
daß bei Ausführung der Verteilerleitungen (V_{S}) in Streifenleitertechnik die in der vertikalen Übergangszone verlaufenden Verteilerleitungen auf einer in zwei Hälften aufgeteilten Trägerplatte angeordnet sind, wobei die eine Hälfte der Trägerplatte für die Verteilerleitungen für die linke Hälfte der Antennenfläche (Quadranten A oder C) und die andere Hälfte der Trägerplatte für die Verteilerleitungen für die rechte Hälfte (Quadranten B oder D) der Antennenfläche zuständig ist.

15. Antenne nach einem der Ansprüche 10 bis 14,
**dadurch gekennzeichnet,**
daß die Verteilerleitungen nicht die Spalten, sondern die Reihen versorgen und somit horizontal verlaufen, so daß die in den Ansprüchen 12 bis 14 angegebene Zuordnung der Trägerplatten nicht die vertikalen Spalten, sondern die horizontal verlaufenden Reihen betrifft.

16. Antenne nach einem der vorhergehenden Ansprüche,
**dadurch gekennzeichnet,**
daß zur Korrektur des Differenzdiagramms in äußeren Winkelbereichen auch in von der Symmetrielinie bzw. von den Symmetrielinien (14) weiter entfernt liegenden Bereichen der Hälften oder Quadranten (A,B,C,D) der Antennenfläche eine gegenphasige Erregung von dort angeordneten Einzelstrahlern vorgesehen ist.

## Claims

1. Line-fed phased-array antenna comprising a multiplicity of individual radiators which are arranged in a plane which is formed symmetrically with respect to a line of symmetry (1), for generating a sum pattern and a difference pattern which is generated by antiphase amplitude excitation of the individual radiators on both sides of the line of symmetry, a transition zone (Ü_{V}) between the antiphase amplitude excitations also being provided along this line of symmetry, characterised in that the transition zone (Ü_{V}) is designed to be of equal width on both sides of the line of symmetry (1) and consists of several individual radiator strips extending adjacently to one another in parallel with the line of symmetry and in that, starting from each of the two edges of the transition zone up to the line of symmetry, the number of individual radiators in each case excited in antiphase in one strip increases in the same manner from 0% at each edge to 50% at the line of symmetry with respect to the number of all individual radiators in this strip.

2. Antenna according to Claim 1, characterised in that the individual radiators excited in antiphase are randomly distributed in the strips extending in parallel with the line of symmetry (1).

3. Antenna according to Claim 1, characterised in that the transition zone (Ü_{V}) is constructed in such a manner that areas (2, 3), in which the individual radiators are excited in antiphase, are provided along the line of symmetry (1) periodically and alternatingly once on one side and then again on the other side of the line of symmetry.

4. Antenna according to Claim 3, characterised in that the areas (2, 3) have the shape of isosceles triangles, the base lines of which coincide with the line of symmetry (1).

5. Antenna according to one of Claims 1 to 3, characterised in that the increase in the proportion of the antiphase-excited individual radiators, in each case extending in a strip parallel to the line of symmetry (1), from 0% at the edges to 50% at the line of symmetry is linear.

6. Antenna according to one of Claims 1 to 3, characterised in that the increase in the proportion of the antiphase-excited individual radiators, extending in each case in a strip parallel to the line of symmetry (1), from 0% at the edges to 50% at the line of symmetry is non-linear.

7. Antenna according to one of the preceding claims, characterised in that for generating a first difference pattern in azimuth and a second difference pattern in elevation, a perpendicularly extending (1) and a horizontally extending line of symmetry (4) exist which in each case exhibit on both sides a transition zone (Ü_{V}, Ü_{H}) and divide the antenna plane into four quadrants (A, B, C, D), which, however, in each case do not include the individual radiators which are excited in antiphase in the transition zones (Ü_{V,} Ü_{H}) along the respective lines of symmetry whereas they include the individual radiators which are located, excited in phase, along the respective lines of symmetry in the transition zones (Ü_{V}, Ü_{H}) on the other side of these lines, in that, for forming the difference pattern in azimuth, the two quadrants (A, C) located to the left of the perpendicular line of symmetry (1) are excited in antiphase with respect to the two other quadrants (B, D) and, for forming the difference pattern in elevation, the two quadrants (A, B) located above the horizontal line of symmetry are excited in antiphase to the other two quadrants (C, D), and in that, for generating the sum pattern, all individual radiators of the antenna area are excited in phase or, in the case of beam deflection, with a linear phase progression.

8. Antenna according to one of the preceding claims, characterised in that small orientation errors occurring in the azimuth and/or the elevation axis are corrected by an axial change in the alignment of the antenna plane.

9. Antenna according to Claim 3, characterised in that the antiphase periodic individual-radiator planes (2, 3) are shaped and/or distributed along the lines of symmetry (1) in such a manner that no orientation errors occur in the azimuth and/or the elevation axis.

10. Antenna according to one of the preceding claims, but without Claim 7, characterised in that when the individual radiators are arranged in horizontal rows and vertical columns, in the case where the antenna plane is divided into two halves, vertically extending distributor lines are provided for each of these halves, which in each case supply one column of one half and, in turn, are combined at two horizontal distributors allocated to the two halves.

11. Antenna according to Claim 7, characterised in that when the individual radiators are arranged in horizontal rows and vertical columns, vertically extending distributor lines (V_{S}) are provided for each quadrant (A,B,C,D), which in each case supply one column of a quadrant and, in turn, are combined at four horizontal distributors (V_{A}, V_{B}, V_{C}, V_{D}) allocated to the four quadrants, which overlap in pairs in the transition zone on both sides of the perpendicular line of symmetry (1).

12. Antenna according to one of Claims 10 and 11, characterised in that when the distributor lines (V_{S}) are constructed in triplate or microstrip technology, the two distributor lines belonging to one column are arranged back to back with respect to one another.

13. Antenna according to one of Claims 10 and 11, characterised in that when the distributor lines (V_{S}) are constructed in stripline technology, the distributor lines are arranged on a common carrier plate.

14. Antenna according to one of Claims 10 and 11, characterised in that when the distributor lines (V_{S}) are constructed in stripline technology, the distributor lines extending in the vertical transition zone are arranged on a carrier plate divided into two halves, one half of the carrier plate being responsible for the distributor lines for the left-hand half of the antenna plane (quadrants A or C) and the other half of the carrier plate being responsible for the distributor lines for the right-hand half (quadrants B or D) of the antenna plane.

15. Antenna according to one of Claims 10 to 14, characterised in that the distributor lines do not supply the columns but the rows and thus extend horizontally so that the allocation of the carrier plates specified in Claims 12 to 14 does not relate to the vertical columns but to the horizontally extending rows.

16. Antenna according to one of the preceding claims, characterised in that, for correcting the difference pattern in outer angular areas, an antiphase excitation of the individual radiators arranged there is also provided in areas of the halves or quadrants (A,B,C,D) of the antenna plane which are further distant from the line of symmetry or from the lines of symmetry (14).

## Revendications

1. Antenne à phase commandée, alimentée par lignes et comportant une pluralité d'émetteurs individuels, qui sont disposés dans une surface symétrique par rapport à une ligne de symétrie (1), pour la production d'un diagramme de somme et d'un diagramme de différence, qui est formé par l'excitation d'amplitude en opposition de phase des émetteurs individuels des deux côtés de la ligne de symétrie, le long de laquelle est en outre prévue une zone de transition (Ü_{V}) entre les excitations d'amplitude en opposition de phase, caractérisée par le fait
que la zone de transition (Ü_{V}) des deux côtés de la ligne de symétrie (1) possède une largeur uniforme et est constituée, de chaque côté, par plusieurs bandes d'émetteurs individuels, disposées côte-à-côte parallèlement à la ligne de symétrie, et qu'à partir de chacun des deux bords de la zone de transition jusqu'à la ligne de symétrie, le nombre des émetteurs individuels respectivement excités en opposition de phase dans une bande par rapport au nombre de tous les émetteurs individuels dans cette bande, augmente de la même manière de 0 % au niveau de chaque bord jusqu'à 50 % au niveau de la ligne de symétrie.

2. Antenne suivant la revendication 1, caractérisée par le fait que les émetteurs individuels excités en opposition de phase sont distribués statistiquement dans les bandes qui sont parallèles à la ligne de symétrie (1).

3. Antenne suivant la revendication 1, caractérisée par le fait que la zone de transition (Ü_{V}) est agencée de telle sorte que le long de la ligne de symétrie (1), il est prévu, d'une manière périodique et alternée une fois d'un côté, puis à nouveau de l'autre côté de la ligne de symétrie, des zones (2,3), dans lesquelles les émetteurs individuels sont excités en opposition de phase.

4. Antenne selon la revendication 3, caractérisée par le fait que les zones (2,3) possèdent la forme de triangles isocèles, dont les bases coïncident avec la ligne de symétrie (1).

5. Antenne suivant l'une des revendications 1 à 3, caractérisée par le fait que l'accroissement du pourcentage des émetteurs individuels excités en opposition de phase respectivement dans une bande parallèle à la ligne de symétrie (1) de 0 % au niveau des bords jusqu'à 50 % au niveau de la ligne de symétrie est linéaire.

6. Antenne suivant l'une des revendications 1 à 3, caractérisée par le fait que l'accroissement du pourcentage des émetteurs individuels excités en opposition de phase respectivement dans une bande parallèle à la ligne de symétrie (1) de 0 % au niveau des bords jusqu'à 50 % au niveau de la ligne de symétrie est non linéaire.

7. Antenne suivant l'une des revendications précédentes, caractérisée par le fait que pour l'obtention d'un premier diagramme de différence en azimut et d'un second diagramme de différence en élévation, il est prévu une ligne de symétrie verticale (1) et une ligne de symétrie horizontale (4), qui possèdent, respectivement des deux côtés, une zone de transition (Ü_{V},Ü_{H}) et subdivisent la surface d'antenne en quatre quadrants (A,B,C,D), dont par contre ne font pas partie respectivement les émetteurs individuels, qui sont excités en opposition de phase le long des lignes respectives de symétrie dans les zones de transition (U_{V},U_{H}), tandis qu'en font partie les émetteurs individuels qui sont excités en phase et sont disposés le long des lignes respectives de symétrie dans les zones de transition (Ü_{V},Ü_{H}) de l'autre côté de ces lignes, que pour la formation du diagramme de différence en azimut, les deux quadrants (A,C), situés à gauche de la ligne verticale de symétrie (1) sont excités en opposition de phase par rapport à ceux des deux autres quadrants (B,D) et, pour la formation du diagramme de différence en élévation, les deux quadrants (A,B) situés au-dessus de la ligne horizontale de symétrie, sont excités en opposition de phase par rapport aux deux autres quadrants (C,D), et que pour la production du diagramme somme, tous les émetteurs individuels de la surface d'antenne sont excités en phase ou, dans le cas d'une déviation du faisceau, avec une progression de phase linéaire.

8. Antenne suivant l'une des revendications précédentes, caractérisée par le fait que le faible défaut d'orientation, qui apparaît, de l'axe en azimut et/ou de l'axe d'élévation sont corrigés au moyen d'une modification axiale de l'orientation de la surface d'antenne.

9. Antenne suivant la revendication 3, caractérisée par le fait que les zones périodiques et en opposition de phase (2,3) des émetteurs individuels sont formées et/ou réparties le long des lignes de symétrie (1) de manière qu'il n'apparaisse aucun défaut d'orientation de l'axe d'azimut et/ou de l'axe d'élévation.

10. Antenne suivant l'une des revendications précédentes, mais sans la revendication 7, caractérisée par le fait que, lorsque les émetteurs individuels sont disposés suivant des lignes horizontales et des colonnes verticales, dans le cas de la subdivision de la surface d'antenne en deux moitiés, il est prévu, pour chacune de ces moitiés, des conducteurs verticaux de distribution, qui alimentent respectivement une colonne d'une moitié et sont réunis, pour leur part, à deux distributeurs horizontaux associés aux deux moitiés.

11. Antenne suivant la revendication 7, caractérisée par le fait que, lorsque les émetteurs individuels sont disposés suivant des lignes horizontales et des colonnes verticales, il est prévu, pour chaque quadrant (A,B,C,D), des conducteurs verticaux de distribution (V_{S}), qui alimentent respectivement une colonne d'un quadrant et sont réunis, pour leur part, à quatre distributeurs horizontaux (V_{A}, V_{B}, V_{C}, V_{D}), qui sont associés aux quatre quadrants et se chevauchent par couples, et ce dans la zone de transition des deux côtés de la ligne verticale de symétrie (1).

12. Antenne suivant l'une des revendications 10 et 11, caractérisée par le fait que, lorsque les conducteurs de distribution (V_{S}) sont réalisés selon la technique triplate ou microstrip, les deux conducteurs de distribution associés à une colonne sont disposés dos-à-dos l'une par rapport à l'autre.

13. Antenne suivant l'une des revendications 10 et 11, caractérisée par le fait que, dans le cas de la réalisation des conducteurs de distribution (V_{S}) selon la technique des conducteurs en forme de bandes, les conducteurs de distribution sont disposés sur une plaque de support commune.

14. Antenne suivant l'une des revendications 10 et 11, caractérisée par le fait que, dans le cas de réalisation des conducteurs de distribution (V_{S}) selon la technique des conducteurs en forme de bandes, les conducteurs de distribution, qui s'étendent dans la zone de transition verticale, sont disposés sur une plaque de support, qui est subdivisée en deux moitiés, une moitié de la plaque de support étant affectée aux conducteurs de distribution pour la moitié gauche de la surface d'antenne (quadrant A ou C) et l'autre moitié de la plaque de support étant affectée aux conducteurs de distribution pour la moitié droite (quadrant B ou C ou D) de la surface d'antenne.

15. Antenne suivant l'une des revendications 10 à 14, caractérisée par le fait que les conducteurs de distribution alimentent non pas les colonnes, mais les lignes, et par conséquent sont disposés horizontalement de sorte que l'association, indiquée dans les revendications 12 à 14, des plaques de support ne concerne pas les colonnes verticales, mais les lignes horizontales.

16. Antenne suivant l'une des revendications précédentes, caractérisée par le fait que pour corriger le diagramme de différence dans les plages angulaires extérieures, il est également prévu, dans des zones des moitiés ou des quadrants (A,B,C,D) de la surface d'antenne, qui sont plus éloignées de la ou des lignes de symétrie (14), une excitation en opposition de phase d'émetteurs individuels disposés dans ces zones.
